# EUROPÄISCHE PATENTSCHRIFT

(11) **EP 2 045 428 B1**
(45) Veröffentlichungstag und Bekanntmachung des Hinweises auf die Patenterteilung: **21.03.2018**
(21) Anmeldenummer: 08011760.9
(22) Anmeldetag: 28.06.2008
(51) Int. Cl.: E06B 3/02, E06B 3/36

(54) **Standflügel einer Ganzglastür und Verwendung eines Flügelanschlags**
Fixed wing of a glass door and use of a stopper for a wing
Aile droite d'une porte en verre et utilisation d'une butée pour un ouvrant

(30) Priorität: 02.10.2007 DE 202007013789 U
(43) Veröffentlichungstag der Anmeldung: 08.04.2009
(73) Patentinhaber: Holzbau Schmid GmbH & Co. KG, 73099 Adelberg (DE)
(72) Erfinder: Schmid, Claus, 73099 Adelberg (DE)
(74) Vertreter: Ring & Weisbrodt

(56) Entgegenhaltungen:
- EP-A1- 0 505 934
- EP-A2- 0 826 862
- DE-A1- 2 010 193
- DE-A1- 4 123 977
- US-A- 4 429 493

## Beschreibung

Die Erfindung betrifft einen Standflügel einer zweiflügeligen Ganzglastür mit einem daran angeordneten Festanschlag für den Gehflügel, wie beispielsweise aus der EP 0 826 862 A2 bekannt.

Gegenstand der Erfindung ist ferner die Verwendung eines Flügelanschlags in Form eines Festanschlags für eine zweiflügelige Ganzglastür mit einem Standflügel und einem Gehflügel, wobei der Festanschlag entweder auf dem Standflügel oder dem Gehflügel aufgesetzt ist.

Zweiflügelige Türen sind aus dem Stand der Technik an sich bekannt, weshalb es eines gesonderten druckschriftlichen Nachweises an dieser Stelle nicht bedarf.

Die Türblätter der Türflügel der aus dem Stand der Technik vorbekannten Flügeltüren können je nach Anwendungsfall und/oder Kundenwunsch aus Metall, Holz oder auch Glas bestehen. Im Falle von aus Glas bestehenden Türblättern spricht man auch von Ganzglastüren.

Die Türflügel einer Flügeltür sind zumeist verschwenkbar an einem Türrahmen angeordnet. Es sind allerdings auch rahmenlose Konstruktionen aus dem Stand der Technik bekannt. Einer der beiden Flügel der Flügeltür läßt sich zumeist feststellen, in der Regel gegenüber der Decke und/oder dem Fußboden, und wird deshalb auch als Standflügel bezeichnet. Der andere Türflügel wird demgegenüber als Gehflügel bezeichnet.

Obgleich sich die aus dem Stand der Technik vorbekannten zweiflügeligen Ganzglastüren im alltäglichen Praxiseinsatz bewährt haben, besteht Verbesserungsbedarf, insbesondere mit Blick auf eine verbesserte Handhabung. Ausgehend vom Vorbeschriebenen ist es die Aufgabe der Erfindung, eine in der Handhabung verbesserte, zweiflügelige Ganzglastür bereitstellen zu können.

Zur Lösung dieser Aufgabe wird mit der Erfindung vorgeschlagen ein Standflügel einer zweiflügeligen Ganzglastür mit einem daran angeordneten Festanschlag für den Gehflügel, wobei der Festanschlag leistenförmig ausgebildet und die gehflügelseitige Randkante des Standflügels überragend einseitig auf den Standflügel aufgesetzt ist und wobei der Festanschlag ein Rauchschutzdichtungsprofil trägt.

Festanschläge, auch Mittelanschläge genannt, sind aus dem Stand der Technik an sich nicht unbekannt. Sie finden allerdings bislang keine Verwendung bei Ganzglastüren. Bei Ganzglastüren kommen bislang lediglich Dichtungsprofile zum Einsatz, die randkantenseitig über die die Türblätter bildenden Glasscheiben gestülpt sind. Ein rauchdichter Abschluß kann bei dieser Konstruktion in nachteiliger Weise aber nicht erreicht werden.

Mit der Erfindung wird nun eine neuartige Konstruktion vorgeschlagen, die einen rauchdichten Abschluß auch bei einer zweiflügeligen Ganzglastür ermöglicht, was in dieser Form aus dem Stand der Technik bislang nicht bekannt ist.

Erfindungsgemäß ist ein Standflügel einer zweiflügeligen Ganzglastür vorgesehen, der einen Festanschlag trägt. Dieser Festanschlag ist nach Art einer Leiste ausgebildet und auf den Standflügel aufgesetzt, und zwar derart, daß er die gehflügelseitige Randkante des Standflügels überragt. Im Ergebnis dieser Konstruktion ergibt sich, daß der Gehflügel im geschlossenen Zustand der Tür standflügelseitig am Festanschlag des Standflügels anliegt.

Der Festanschlag ermöglicht die Anordnung eines Rauchschutzdichtungsprofils, und zwar eines solchen, das den Rauchschutzanforderungen nach DIN 18095 gerecht wird. Der erfindungsgemäß ausgebildete Standflügel erlaubt damit eine zweiflügelige Ganzglastür bereitzustellen, die sich rauchdicht verschließen läßt. Bei den aus dem Stand der Technik bekannten zweiflügeligen Ganzglastüren ist dies bislang nicht möglich.

Der nach Art einer Leiste ausgebildete Festanschlag ist einseitig des Standflügels auf diesen aufgesetzt. Für die Ausbildung einer entsprechenden Verbindung kann der Festanschlag mit dem Standflügel verschraubt sein. Auch ein Verkleben ist möglich.

Der Festanschlag ist bevorzugterweise unter Zwischenordnung eines Abstandhalters am Standflügel angeordnet. Sinn und Zweck des Abstandhalters ist es, den Festanschlag in seiner relativen Lage zum Standflügel derart positionieren zu können, daß bei geschlossener

Tür die Türblätter vom Standflügel einerseits und vom Gehflügel andererseits in einer Ebene liegen, gleichzeitig aber eine sichere Abdichtung zwischen dem vom Festanschlag getragenen Dichtprofil und dem Türblatt des Gehflügels sichergestellt ist. Der Abstandshalter schafft insofern den für die Anordnung eines Rauchschutzdichtungsprofils benötigten Freiraum.

Der Abstandshalter ist gemäß einem ersten Vorschlag der Erfindung einstückig ausgebildet und weist die Form einer Leiste auf. Der Festanschlag und der Abstandshalter können in vorteilhafter Weise vormontiert und im Rahmen einer Endmontage auf einen Standflügel aufgesetzt werden.

Gemäß einer alternativen Ausgestaltungsform der Erfindung kann der Abstandshalter mehrteilig ausgebildet sein und aus einzelnen Profilteilen bestehen. Als Profilteile kommen insbesondere solche aus Metall, beispielsweise aus Leichtmetall oder Stahl in Betracht. Diese lassen sich auf einfache Weise und formschön mit einem aus Glas bestehenden Türblatt eines Standflügels verbinden.

Der Festanschlag und der Abstandshalter können gemäß einer ersten Ausführungsform der Erfindung aus Glas gebildet sein. Diese Ausgestaltungsform hat den Vorteil, daß aufgrund der identischen Materialien von Festanschlag und Abstandshalter einerseits und Türblättern andererseits die erfindungsgemäße Anordnung eines Festanschlages am Standflügel praktisch nicht auffällt. Eine visuelle Beeinflussung durch die erfindungsgemäße Ausgestaltung findet dem Grunde nach nicht statt. Der Festanschlag und/oder der Abstandshalter bleiben für einen Betrachter quasi unsichtbar. Das optische Erscheinungsbild einer Ganzglastür ist durch einen erfindungsgemäßen Standflügel also nicht beeinträchtigt.

Gemäß einer alternativen Ausgestaltungsform können der Festanschlag und der Abstandshalter auch aus Metall, beispielsweise aus Stahl gebildet sein. Diese alternative Ausgestaltung ist insbesondere aus Kostengründen vorteilhaft, da sowohl als Festanschlag als auch als Abstandshalter handelsübliche Profilteile zum Einsatz kommen können. Auch eine Montage fällt im Unterschied zur erstbeschriebenen Alternative vergleichsweise einfach aus. Dabei können sowohl der Festanschlag als auch der Abstandshalter in ihrer geometrischen Abmessung unauffällig schmal ausgebildet werden, so daß auch ein aus Metall gebildeter Festanschlag und/oder ein aus Metall gebildeter Abstandshalter den optischen Gesamteindruck des erfindungsgemäßen Standflügels nicht wirklich beeinträchtigen.

Auch eine Kombination der beiden vorbeschriebenen Ausgestaltungsformen ist denkbar. So kann beispielsweise vorgesehen sein, den Festanschlag aus Glas und den Abstandshalter aus Metall zu bilden. Eine individuellen Kundenwünschen gerecht werdende Ausgestaltung ist also möglich.

Der vorbeschriebene Festanschlag kann natürlich auch am Gehflügel angeordnet sein, was im Rahmen der Erfindung liegt und insofern von dieser mit erfaßt ist. Insofern betrifft die Erfindung auch einen Gehflügel einer zweiflügeligen Ganzglastür mit einem daran angeordneten Festanschlag für den Standflügel, wobei der Festanschlag leistenförmig ausgebildet und die standflügelseitige Randkante des Gehflügels überragend auf den Gehflügel aufgesetzt ist und wobei der Festanschlag ein Rauchschutzdichtungsprofil trägt.

Neben dem erfindungsgemäß vorgeschlagenen Standflügel wird mit der Erfindung des weiteren eine zweiflügelige Ganzglastür vorgeschlagen, die sich dadurch auszeichnet, daß sie einen Standflügel der vorbeschriebenen Art aufweist.

Die Erfindung betrifft des weiteren die Verwendung eines Flügelanschlags in Form eines Festanschlages für eine zweiflügelige Ganzglastür mit einem Standflügel und einem Gehflügel, wobei der Festanschlag entweder auf dem Standflügel oder dem Gehflügel aufgesetzt ist, mit den Merkmalen des Anspruchs 11. Der Festanschlag ist somit je nach Ausgestaltungsform der Ganzglastür entweder auf den Standflügel oder auf den Gehflügel aufgesetzt ist. Der Festanschlag ist leistenförmig ausgebildet und trägt ein Rauchschutzdichtungsprofil. Dabei ist der leistenförmige Festanschlag auf den einen oder den anderen Flügel der zweiflügeligen Ganzglastür aufgesetzt, und zwar derart, daß er die Randkante des Flügels überragt. Mit Blick auf eine zweiflügelige Ganzglastür kann der vorbeschriebene Türanschlag auch als Mittelanschlag bezeichnet werden.

Weitere Merkmale und Vorteile der Erfindung ergeben sich aus der nachfolgenden Beschreibung anhand der Fign. Dabei zeigen
- Fig. 1: in schematischer Ausschnittsdarstellung eine zweiflügelige Ganzglastür mit einem erfindungsgemäßen Standflügel gemäß einer ersten Ausführungsform und
- Fig. 2: in schematischer Ausschnittsdarstellung eine zweiflügelige Ganzglastür mit einem erfindungsgemäßen Standflügel gemäß einer zweiten Ausführungsform.

Die Fign. 1 und 2 zeigen jeweils in schematischer Darstellung eine Türanlage 1 in Form einer zweiflügeligen Ganzglastür. Die Türanlage verfügt über zwei jeweils verschwenkbar ausgebildete Türen 2 und 3, nämlich den sogenannten Standflügel 2 einerseits und den sogenannten Gehflügel 3 andererseits.

Eine jede Tür 2 bzw. 3 verfügt jeweils über ein Türblatt 4 bzw. 5. Die Türblätter 4 und 5 sind aus Glas gebildet, beispielsweise einem Sicherheitsglas.

Die in den Fign. 1 und 2 mit Bezug auf die jeweilige Zeichnungsebene jeweils links dargestellte Tür 2 verfügt über einen an sich aus dem Stand der Technik bekannten Schloßkasten 6. Die in den Fign. jeweils rechts dargestellte Tür 3 verfügt gleichfalls über einen aus dem Stand der Technik an sich bekannten Schloßkasten 7 sowie über Drücker 8 und 9.

Die Tür 2, das heißt der Standflügel der zweiflügeligen Ganzglastür trägt in erfindungsgemäßer Weise einen Festanschlag 10. Fig. 1 zeigt diesen Festanschlag 10 gemäß einer ersten Ausführungsform.

Bei der Ausführungsform nach Fig. 1 ist der Festanschlag 10 aus Glas gebildet. Er ist nach Art einer Leiste ausgestaltet und unter Zwischenordnung eines Abstandshalters 12 auf das Türblatt 4 der Tür 2 aufgesetzt. Dabei ist, wie die Darstellung nach Fig. 1 erkennen läßt, der Festanschlag 10 derart ausgebildet und gegenüber dem Türblatt 4 positioniert, daß er gehflügelseitig die Randkante 15 des Standflügels 2 überragt.

Der Festanschlag 10 trägt auf seiner dem Türblatt 4 bzw. dem Türblatt 5 zugewandten Seite ein Rauchschutzdichtungsprofil 11. Im geschlossenen Zustand der Ganzglastür, wie er in Fig. 1 dargestellt ist, drückt das Türblatt 5 des Gehflügels 3 an die vom Festanschlag 10 des Standflügels 2 bereitgestellte Dichtung an, so daß ein rauchdichter Abschluß gebildet ist.

Bevorzugterweise ist der Abstandshalter mit dem Türblatt und der Festanschlag 10 mit dem Abstandshalter 12 verklebt. Auch ein Verschrauben dieser Bauteile ist selbstverständlich möglich.

Wie die Darstellung nach Fig. 1 des weiteren erkennen läßt, stimmen die Dicke des Dichtungsprofils 11 in Querschnittsrichtung und die Materialstärke des Abstandshalters 12 in Querschnittsrichtung im wesentlichen überein. Es ist allerdings bevorzugt, wenn die Dicke des Dichtungsprofils die Materialstärke des Abstandshalters 12 etwas übersteigt, und zwar derart, daß der Gehflügel im verschlossenen Zustand der Tür unter leichtem Zusammendrücken des Dichtungsprofils an diesem anliegt, die Türblätter 4 und 5 des Standflügels 2 und des Gehflügels 3 gleichzeitig aber in einer Ebene liegen, wie dies in Fig. 1 dargestellt ist. Auf diese Weise wird ein harmonischer Gesamteindruck geschaffen.

Eine alternative Ausgestaltungsform der Erfindung ist in Fig. 2 gezeigt. Der Festanschlag 10 ist gemäß dieser Ausführungsform gleichfalls leistenartig ausgestaltet. Er besteht allerdings nicht aus Glas, sondern aus Metall, beispielsweise Edelstahl. Er wird von einem Abstandshalter 12 getragen, der mehrteilig ausgebildet ist, und aus einem U-Profilteil 13 einerseits und einem Winkelprofilteil 14 andererseits gebildet ist. Wie die Darstellung nach Fig. 2 erkennen läßt, ist das U-Profilteil 13 auf das Türblatt 4 des Standflügels 2 aufgesetzt. Es ist durch das Winkelprofilteil 14 gesichert, welches die Randkante 15 des Türblattes 4 mit umgreift. Der eigentliche Festanschlag 10 ist vom U-Profilteil 13 gehalten und trägt in analoger Weise zum Ausführungsbeispiel nach Fig. 1 ein Rauchschutzdichtungsprofil 11.

Die Ausgestaltung nach Fig. 2 hat den Vorteil, daß als Festanschlag 10 ein einfaches Flachmaterial sowie als Abstandshalter 12 ein einfaches U-Profilteil einerseits und ein einfaches Winkelprofilteil 14 andererseits zum Einsatz kommen können. Bei diesen Teilen handelt es sich um standardisierte Bauteile, die in einfacher Weise beschafft, verarbeitet und montiert werden können. Dabei bestehen das U-Profilteil 13 und das Winkelprofilteil 14 bevorzugterweise auch aus Edelstahl, so daß sich in Kombination mit dem Festanschlag 10 ein harmonisches Gesamtbild ergibt. Der Festanschlag 10 kann aber auch aus einem anderen Material, wie zum Beispiel Glas gebildet sein.

### Bezugszeichenliste

- 1: Türanlage (zweiflügelige Ganzglastür)
- 2: Tür (Standflügel)
- 3: Tür (Gehflügel)
- 4: Türblatt
- 5: Türblatt
- 6: Schloßkasten
- 7: Schloßkasten
- 8: Drücker
- 9: Drücker
- 10: Festanschlag
- 11: Rauchschutzdichtungsprofil
- 12: Abstandshalter
- 13: U-Profilteil
- 14: Winkelprofilteil
- 15: Randkante

## Patentansprüche

1. Standflügel (2) einer zweiflügeligen Ganzglastür mit einem daran angeordneten Festanschlag (10) für den Gehflügel (3), **dadurch gekennzeichnet, dass** der Festanschlag (10) leistenförmig ausgebildet und die gehflügelseitige Randkante (15) des Standflügels (2) überragend einseitig auf den Standflügel (2) aufgesetzt ist und dass der Festanschlag (10) ein Rauchschutzdichtungsprofil (11) trägt.

2. Standflügel (2) nach Anspruch 1, **dadurch gekennzeichnet, daß** der Festanschlag (10) mit dem Standflügel (2) verschraubt ist.

3. Standflügel (2) nach Anspruch 1, **dadurch gekennzeichnet, daß** der Festanschlag (10) mit dem Standflügel (2) verklebt ist.

4. Standflügel (2) nach einem der vorhergehenden Ansprüche 1 bis 3, **dadurch gekennzeichnet, daß** der Festanschlag (10) unter Zwischenordnung eines Abstandshalters (12) am Standflügel (2) angeordnet ist.

5. Standflügel (2) nach Anspruch 4, **dadurch gekennzeichnet, daß** der Abstandshalter (12) einstückig nach Art einer Leiste ausgebildet ist.

6. Standflügel (2) nach Anspruch 4, **dadurch gekennzeichnet, daß** der Abstandshalter (12) mehrstückig aus Profilteilen (13, 14) ausgebildet ist.

7. Standflügel (2) nach einem der vorhergehenden Ansprüche, **dadurch gekennzeichnet, daß** der Festanschlag (10) und/oder der Abstandshalter (12) aus Glas bestehen.

8. Standflügel (2) nach einem der vorhergehenden Ansprüche 1 bis 6, **dadurch gekennzeichnet, daß** der Festanschlag (10) und/oder der Abstandshalter (12) aus Metall, vorzugsweise Stahl oder einem Leichtmetall bestehen.

9. Standflügel (2) nach einem der vorhergehenden Ansprüche, **dadurch gekennzeichnet, daß** das Rauchschutzdichtungsprofil (11) den Rauchschutzanforderungen nach DIN 18095 genügt.

10. Zweiflügelige Ganzglastür mit einem Flügel (2) nach einem der vorhergehenden Ansprüche 1 bis 9.

11. Verwendung eines Flügelanschlags in Form eines Festanschlages für eine zweiflügelige Ganzglastür mit einem Standflügel (2) und einem Gehflügel (3), wobei der Festanschlag (10) entweder auf dem Standflügel (2) oder dem Gehflügel (3) aufgesetzt ist,
**dadurch gekennzeichnet, dass**
der Festanschlag (10) leistenförmig ausgebildet ist,
ein Rauchschutzdichtungsprofil (11) trägt und
entweder
auf die gehflügelseitige Randkante (15) des Standflügels (2) diese überragend einseitig auf den Standflügel (2) aufgesetzt ist
oder
auf die standflügelseitige Randkante (15) des Gehflügels (3) diese überragend einseitig auf den Gehflügel (3) aufgesetzt ist.

12. Verwendung eines Flügelanschlags nach Anspruch 11, **dadurch gekennzeichnet, dass** der Festanschlag (10) entweder mit dem Standflügel (2) oder mit dem Gehflügel (3) verschraubt ist.

13. Verwendung eines Flügelanschlags nach Anspruch 11, **dadurch gekennzeichnet, dass** der Festanschlag (10) entweder mit dem Standflügel (2) oder mit dem Gehflügel (3) verklebt ist.

14. Verwendung eines Flügelanschlags nach einem der vorhergehenden Ansprüche 11 bis 13, **dadurch gekennzeichnet, dass** der Festanschlag (10) unter Zwischenordnung eines Abstandshalters (12) entweder am Standflügel (2) oder am Gehflügel (3) angeordnet ist.

15. Verwendung eines Flügelanschlags nach Anspruch 14, **dadurch gekennzeichnet, dass** der Abstandshalter (12) einstückig nach Art einer Leiste ausgebildet ist.

16. Verwendung eines Flügelanschlags nach Anspruch 14, **dadurch gekennzeichnet, dass** der Abstandshalter (12) mehrstückig aus Profilteilen (13, 14) ausgebildet ist.

17. Verwendung eines Flügelanschlags nach einem der vorhergehenden Ansprüche 11 bis 16 **dadurch gekennzeichnet, dass** der Festanschlag (10) und/oder der Abstandshalter (12) aus Glas bestehen.

18. Verwendung eines Flügelanschlags nach einem der vorhergehenden Ansprüche 11 bis 16, **dadurch gekennzeichnet, dass** der Festanschlag (10) und/oder der Abstandshalter (12) aus Metall, vorzugsweise Stahl oder einem Leichtmetall bestehen.

19. Verwendung eines Flügelanschlags nach einem der vorhergehenden Ansprüche 11 bis 18 **dadurch gekennzeichnet, dass** das Rauchschutzdichtungsprofil (11) den Rauchschutzanforderungen nach DIN 18095 genügt.

## Claims

1. A fixed leaf (2) of a double leaf all-glass door having a fixed stop (10) arranged thereon for the active leaf (3), **characterized in that** the fixed stop (10) is strip-shaped and is placed on one side of the fixed leaf (2) such that it projects the border edge (15) of the fixed leaf (2) on the side of the active leaf ' and that the fixed stop (10) carries a smoke protection sealing profile (11).

2. A fixed leaf (2) according to claim 1, **characterized in that** the fixed stop (10) is screwed with the fixed leaf (2).

3. A fixed leaf (2) according to claim 1, **characterized in that** the fixed stop (10) is glued with the fixed leaf (2).

4. A fixed leaf (2) according to one of the preceding claims 1 to 3, **characterized in that** the fixed stop (10) is arranged on the fixed leaf (2) with interposition of a spacer (12).

5. A fixed leaf (2) according to claim 4, **characterized in that** the spacer (12) is formed in one piece like a strip.

6. A fixed leaf (2) according to claim 4, **characterized in that** the spacer (12) is a multi-piece element made of profile parts (13, 14).

7. A fixed leaf (2) according to one of the preceding claims, **characterized in that** the fixed stop (10) and/or the spacer (12) are made of glass.

8. A fixed leaf (2) according to one of the preceding claims 1 to 6, **characterized in that** the fixed stop (10) and/or the spacer (12) are made of metal, preferably steel or a light metal.

9. A fixed leaf (2) according to one of the preceding claims, **characterized in that** the smoke protection sealing profile (11) meets the smoke protection requirements according to DIN 18095.

10. A double-leaf all-glass door comprising a leaf (2) according to one of the preceding claims 1 to 9.

11. A use of a leaf stop in the form of a fixed stop for a double leaf all-glass door having a fixed leaf (2) and an active leaf (3), wherein the fixed stop (10) is either placed on the fixed leaf (2) or the active leaf (3),
**characterized in that**
the fixed stop (10) is designed in the form of a strip,
carries a smoke protection sealing profile (10) and
is either placed
on one side of the fixed leaf (2), namely on the border edge (15) of the fixed leaf (2) on the active leaf side such that it projects over the border edge (15)
or
on one side of the active leaf (3), namely on the border edge (15) of the active leaf (3) on the fixed leaf side such that it projects over the border edge (15).

12. A use of a leaf stop according to claim 11, **characterized in that** the fixed stop (10) is either screwed with the fixed leaf (2) or with the active leaf (3).

13. A use of a leaf stop according to claim 11, **characterized in that** the fixed stop (10) is either glued with the fixed leaf (2) or with the active leaf (3).

14. A use of a leaf stop according to one of the preceding claims 11 to 13, **characterized in that** the fixed stop (10) is arranged either on the fixed leaf (2) or on the active leaf (3) with interposition of a spacer (12).

15. A use of a leaf stop according to claim 14, **characterized in that** the spacer (12) is formed in one piece like a strip.

16. A use of a leaf stop according to claim 14, **characterized in that** the spacer (12) is a multi-piece element made of profile parts (13, 14).

17. A use of a leaf stop according to one of the preceding claims 11 to 16, **characterized in that** the fixed stop (10) and/or the spacer (12) are made of glass.

18. A use of a leaf stop according to one of the preceding claims 11 to 16, **characterized in that** the fixed stop (10) and/or the spacer (12) are made of metal, preferably steel or a light metal.

19. A use of a leaf stop according to one of the preceding claims 11 to 18, **characterized in that** the smoke protection sealing profile (11) meets the smoke protection requirements according to DIN 18095.

## Revendications

1. Vantail inactif (2) d'une porte entièrement en verre à deux battants comprenant une butée fixe (10) disposée sur celui-ci pour le vantail actif (3), **caractérisé en ce que** la butée fixe (10) est configurée en forme de bande et le bord marginal (15) du vantail inactif (2) sur le côté du vantail actif est posé sur une face du vantail inactif (2) de sorte qu'il fait saillie et que la butée fixe (10) porte un profilé d'étanchéité de protection contre la fumée (11).

2. Vantail inactif (2) selon la revendication 1, **caractérisé en ce que** la butée fixe (10) est vissée avec le vantail inactif (2).

3. Vantail inactif (2) selon la revendication 1, **caractérisé en ce que** la butée fixe (10) est collée avec le vantail inactif (2).

4. Vantail inactif (2) selon l'une des revendications précédentes 1 à 3, **caractérisé en ce que** la butée fixe (10) est disposée sur le vantail inactif (2) avec interposition d'un écarteur (12).

5. Vantail inactif (2) selon la revendication 4, **caractérisé en ce que** l'écarteur (12) est formé d'une seule pièce à la façon d'une bande.

6. Vantail inactif (2) selon la revendication 4, **caractérisé en ce que** l'écarteur (12) est réalisé en plusieurs pièces et en des parties de profilé (13, 14).

7. Vantail inactif (2) selon l'une des revendications précédentes, **caractérisé en ce que** la butée fixe (10) et/ou l'écarteur (12) sont fabriqués en verre.

8. Vantail inactif (2) selon l'une des revendications précédentes 1 à 6, **caractérisé en ce que** la butée fixe (10) et/ou l'écarteur (12) sont fabriqués en métal, de préférence en acier ou en un métal léger.

9. Vantail inactif (2) selon l'une des revendications précédentes, **caractérisé en ce que** le profilé d'étanchéité de protection contre la fumée (11) satisfait aux exigences de protection contre la fumée selon la DIN 18095.

10. Porte entièrement en verre à deux battants comprenant un vantail (2) selon l'une des revendications précédentes 1 à 9.

11. Utilisation d'une butée de vantail en forme d'une butée fixe pour une porte entièrement en verre à deux battants comprenant un vantail inactif (2) et un vantail actif (3), la butée fixe (10) étant posée sur le vantail inactif (2) ou sur le vantail actif (3),
**caractérisée en ce que**
la butée fixe (10) est configurée en forme de bande,
porte un profilé d'étanchéité de protection contre la fumée (11) et est posée
soit
sur une face du vantail inactif (2) sur le bord marginal (15) du vantail inactif (2) sur le côté du vantail actif en dépassant le bord marginal (15)
soit
sur une face du vantail actif (3) sur le bord marginal (15) du vantail actif (3) sur le côté du vantail inactif en dépassant le bord marginal (15).

12. Utilisation d'une butée de vantail selon la revendication 11, **caractérisée en ce que** la butée fixe (10) est vissée avec le vantail inactif (2) ou avec le vantail actif (3).

13. Utilisation d'une butée de vantail selon la revendication 11, **caractérisée en ce que** la butée fixe (10) est collée avec le vantail inactif (2) ou avec le vantail actif (3).

14. Utilisation d'une butée de vantail selon l'une des revendications précédentes 11 à 13, **caractérisée en ce que** la butée fixe (10) est disposée sur le vantail inactif (2) ou le vantail actif (3) avec interposition d'un écarteur (12).

15. Utilisation d'une butée de vantail selon la revendication 14, **caractérisée en ce que** l'écarteur (12) est formé d'une seule pièce à la façon d'une bande.

16. Utilisation d'une butée de vantail selon la revendication 14, **caractérisée en ce que** l'écarteur (12) est réalisé en plusieurs pièces et en des parties de profilé (13, 14).

17. Utilisation d'une butée de vantail selon l'une des revendications précédentes 11 à 16, **caractérisée en ce que** la butée fixe (10) et/ou l'écarteur (12) sont fabriqués en verre.

18. Utilisation d'une butée de vantail selon l'une des revendications précédentes 11 à 16, **caractérisée en ce que** la butée fixe (10) et/ou l'écarteur (12) sont fabriqués en métal, de préférence en acier ou en un métal léger.

19. Utilisation d'une butée de vantail selon l'une des revendications précédentes 11 à 18, **caractérisée en ce que** le profilé d'étanchéité de protection contre la fumée (11) satisfait aux exigences de protection contre la fumée selon la DIN 18095.
